# EUROPÄISCHE PATENTSCHRIFT

(11) **EP 0 010 734 B1**
(45) Veröffentlichungstag und Bekanntmachung des Hinweises auf die Patenterteilung: **22.04.1981**
(21) Anmeldenummer: 79104134.6
(22) Anmeldetag: 25.10.1979
(51) Int. Cl.: A62C 4/00, F17C 13/12

(54) **Explosions- und detonationsgeschützte Armatur**
Equipment proofed against explosion and detonation
Robinetterie protégée contre l'explosion et la détonation

(30) Priorität: 02.11.1978 DE 2847500
(43) Veröffentlichungstag der Anmeldung: 14.05.1980
(73) Patentinhaber: Braunschweiger Flammenfilter Leinemann & Co., D-3300 Braunschweig (DE)
(72) Erfinder: Leinemann, Hubert, Dipl.-Ing., D-3300 Braunschweig (DE)
(74) Vertreter: Gramm, Werner, Prof., Dipl.-Ing.

## Beschreibung

Die Erfindung betrifft eine explosions- und detonationsgeschützte Armatur mit einer Flammensperre und einer Detonationsbremse für Behälter, Rohre o.dgl., in denen explosionsgefährdete Medien erzeugt, gelagert, abgefüllt oder transportiert werden.

In notwendiger Weise vorhandene Öffnungen eines derartigen Behälters o.dgl. werden Flammensperren eingebaut, deren Aufgabe darin besteht, ein Übergreifen von außerhalb des Behälters stattfindenden Entzündungen von brennbaren Gasen, Explosionen oder Detonationen auf das Behälterinnere, in dem explosionsgefährdete Gase oder Flüssigkeiten gelagert sind, zu verhindern. Die Flammensperren bewirken eine Abkühlung des ggf. in das Behälterinnere gedrückten Gases, so daß im Behälterinneren keine Entzündung stattfindet.

Eine besondere Schwierigkeit entsteht dann, wenn an die Armatur außerhalb des Behälters o.dgl. eine Rohrleitung angeschlossen ist, da sich in Rohrleitungen Detonationen ausbilden können, bei denen sehr viel höhere Drücke als bei Explosionen entstehen können. Ein derartig hoher Druck könnte die Flammensperren, die beispielsweise aus einem gewickelten und teilweise geformten Bandmaterial bestehen, zerstören oder zumindest so beschädigen, daß die Wirksamkeit der Flammensperre nicht mehr gewährleistet ist. Aus diesem Grunde ist es bekannt, in die Rohrleitung bzw. in die Armatur eine Detonationsbremse einzubringen, die die Druckwelle teilweise reflektiert, aufteilt und so umlenkt, daß ein erheblicher Druckverlust entsteht und der auf die Flammensperre wirkende Druck nur noch einen kleinen Bruchteil des ursprünglichen Detonationsdruckes ausmacht (DE-AS 1192980, DE-PS 483 509). Derartige Armaturen sind seit vielen Jahren im Einsatz.

Die Erfindung beruht auf der Erkenntnis, daß derartige Armaturen jedoch nicht in allen Fällen einen ausreichenden Schutz bieten. Wenn nämlich die in der Rohrleitung befindlichen Gase oder Dämpfe abgesaugt werden, beispielsweise um einer Verbrennungsanlage oder einer Weiterverarbeitungsanlage zugeführt zu werden, kann eine Strömungsgeschwindigkeit entstehen, die sich im Bereich der Flammenfortpflanzungsgeschwindigkeit während der Detonation bewegt. In diesem Fall läuft die Flamme bei einer Entzündung in dem Rohr langsam gegen die Flammensperre. Bei einer solchen Konstellation kann sich auf der Flammensperre ein Dauerbrand einstellen. Einem solchen Dauerbrand kann eine Flammensperre üblicher Bauart nur dann standhalten, wenn die Flamme frei oberhalb der Flammensperre abfackeln kann. Bei detonationsgeschützten Armaturen ist dies wegen der vorhandenen Rohrleitung nicht der Fall. Einem derartigen Dauerbrand kann daher eine übliche Flammensperre nur für einige Minuten standhalten, bis sie sich so weit aufgeheizt hat, daß ihre Abkühlungsfunktion nicht mehr gewährleistet ist, so daß es zu einem Zünddurchschlag durch die Flammensperre kommen kann.

Von diesem Phänomen war man bisher nicht ausgegangen, da die Anbringung von Mindestlängen einer Rohrleitung an einer Armatur als sicheres Mittel für die Verhinderung von Dauerbränden an der Flammensperre angesehen worden ist. Das beruhte darauf, daß von im wesentlichen ruhenden oder nur langsam strömenden Gasen ausgegangen wurde, deren Strömungsgeschwindigkeit weit unterhalb der Flammenfortpflanzungsgeschwindigkeit liegt. In einem solchen Fall läuft die Flamme mit hoher Geschwindigkeit gegen das Flammenfilter und verpufft dort, da sie innerhalb kürzester Zeit nur noch von abgebrannten Gasen umgeben wird und keine die Flamme ernährenden Gase in der erforderlichen Menge die Flamme erreichen. Das Anbringen von Rohrleitungen wurde daher in manchen Bereichen sogar vorgeschrieben, um das Entstehen von Dauerbränden zu verhindern.

Der Erfindung liegt die Aufgabe zugrunde, eine explosions- und detonationsgeschützte Armatur der eingangs erwähnten Art zu erstellen, mit der der Gefahr eines Dauerbrandes und damit eines Zünddurchschlages durch die Flammensperre entgegengetreten werden kann.

Diese Aufgabe ist erfindungsgemäß dadurch gelöst, daß die Armatur einen außerhalb des Behälters o.dgl., vor der Flammensperre und innerhalb der Detonationsbremse angeordneten Temperaturfühler aufweist. Mit Hilfe des Temperaturfühlers kann die Ausbildung eines Dauerbrandes auf der Flammensperre festgestellt werden und automatisch Sicherungsmaßnahmen ergriffen werden. Diese Sicherungsmaßnahmen können beispielsweise darin bestehen, daß die Rohrleitung geschlossen wird, so daß kein brennbares Gas zu der Flamme nachgeliefert wird. Eine andere Möglichkeit könnte darin bestehen in die Armatur Inertgas einzuleiten, das um die Flamme herum eine Inertgaswolke bildet und so die Zufuhr von brennbarem Gas zur Flamme verhindert. Es ist eine Vielzahl von weiteren Schutzmaßnahmen denkbar, die durch einen mittels des Temperaturfühlers festgestellten Dauerbrand automatisch ergriffen werden können.

Die erfindungsgemäße Anordnung des Temperaturfühlers hat eine Vielzahl von Vorteilen. Der Temperaturfühler ist unmittelbar an der Flammensperre angeordnet, so daß von seiner Lage her eine weitgehend unverzögerte Anzeige erfolgen kann. Wesentlich ist die Positionierung des Temperaturfühlers innerhalb der Detonationsbremse. Dadurch kann nämlich erreicht werden, daß ein normaler, explosionsgeschützter Thermofühler verwendet werden kann, dessen Gehäusewandung relativ dünn ist. Es hat sich nämlich gezeigt, daß bereits im Innenraum der Detonationsbremse der Detonationsdruck derart herabgemindert ist, daß die üblichen Temperaturfühler zur Verwendung gelangen können. Es ist daher nicht erforderlich Temperaturfühler einzusetzen, deren Gehäuse so stark gekapselt ist, daß sie selbst einem Detonationsdruck standhalten. Durch die dünne Ausgestaltung der Gehäusewände des Temperaturfühlers wird ebenfalls ein Schneller Wärmeübergang erzielt, so daß die erfindungsgemäße Anordnung eine ausreichend schnelle Reaktion der Temperaturfühler gewährleistet.

Die erfindungsgemäße Anordung läßt sich besonders gut dann realisieren, wenn die Armatur zwei rechtwinklig zueinander angeordnete Flansche aufweist, die Detonationsbremse aus einer halbzylinderförmigen Reflektionswand und einer gegenüberliegenden, ebenfalls halbzylinderförmigen, aber einen kleineren Durchmesser aufweisenden Wand besteht und wenn der Temperaturfühler zwischen den beiden halbzyiinderförmiaen Wänden angeordnet ist.

Diese an sich bekannte Detonationsbremse setzt den Detonationsdruck so wirksam herab, daß an die Stabilität der Temperaturfühler noch geringere Anforderungen gestellt werden müssen.

Der vorzugsweise stabförmig ausgebildete Temperaturfühler ist besonders gut geschützt, wenn er in der Symmetrieebene der halbzylinderförmigen Wände angeordnet ist.

Die Erfindung soll im folgenden anhand eines in der Zeichnung dargestellten Ausführungsbeispiels näher erläutert werden. Es zeigen:
Figur 1 einen vertikalen Schnitt
Figur 2 einen horizontalen Schnitt durch eine erfindungsgemäße Armatur.

Die in der Zeichnung dargestellte Armatur ist zur Anbringung an einem nicht dargestellten Behälter vorgesehen. Hierzu weist die Armatur einen unteren Flansch 1 auf, oberhalb dessen sich ein im Querschnitt erweiternder Raum 2 befindet, in dem eine Flammensperre 3 befestigt ist.

Zum Anschluß an eine gestrichelt angedeutete Rohrleitung 4 befindet sich an der Armatur eine Flansch 5, der unter einem Winkel von 90° zu dem Behälterflansch 1 steht.

Oberhalb der Flammensperre 3 befindet sich eine Detonationsbremse 6, die aus einer halbzylinderförmigen Reflektionswand 7 und einer zweiten halbzylinderförmigen Wand 8 besteht, deren Durchmesser kleiner als der der Reflektionswand 7 ist. Das Gehäuse 9 der Armatur ist von der Rohrleitung 4 aus gesehen um die Detonationsbremse 6 herum stetig erweitert. Die Enden der beiden halbzylinderförmigen Wände 7, 8 können sich etwas überlappen oder liegen zumindest in einer Ebene.

Die Detonationsbremse 6 ist an sich bekannt. Ihre Wirkungsweise beruht auf der Reflektion der Detonationswelle durch die Reflektionswand 7, auf der Teilung der Detonationswelle in zwei gegeneinanderlaufende Teilwellen, ebenfalls durch die Reflektionswand 7 und durch die labyrinthartige Verbindung zwischen der Rohrleitung 4 und der Flammensperre 3.

Erfindingsgemäß ist in dem Gehäuse 9 der Armatur ein stabförmiger Temperaturfühler 10 befestigt, der parallel zu den halbzylinderförmigen Wänden 7, 8 in den Innenraum der Detonationsbremse 6 ragt. Der Temperaturfühler ist mit einer üblichen (nicht dargestellten) Auswertungs- und Steuerungsschaltung verbunden.

Der Temperaturfühler ist wegen der Symmetrie der Detonationsbremse in der S^{y}mme- trieachse der beiden halbzylinderförmigen Wände 7, 8 angeordnet, so daß das Temperaturelement 10 jeweils von beiden Enden der Wände 7, 8 einen gleichen Abstand aufweist.

## Patentansprüche

1. Explosions- und detonationsgeschützte Armatur mit einer Flammensperre und einer Detonationsbremse für Behälter, Rohre o.dgl., in denen explosionsgefährdete Medien erzeugt, gelagert, abgefüllt oder transportiert werden, gekennzeichnet durch einen Temperaturfühler . (10), der außerhalb des Behälters o.dgl., vor der Flammensperre (3) und innerhalb der Detonationsbremse (6) angeordnet ist.

2. Armatur nach Anspruch 1, dadurch gekennzeichnet, daß die Armatur zwei rechtwinklig zueinander angeordnete Flansche (1, 5) aufweist, daß die Detonationsbremse (6) eine halbzylinderförmige Reflektionswand (7) und eine gegenüberliegende, ebenfalls halbzylinderförmige, aber einen kleineren Durchmesser aufweisende Wand (8) aufweist, und daß der Temperaturfühler (10) zwischen den beiden halbzylinderförmigen Wänden (7, 8) angeordnet ist.

3. Armatur nach Anspruch 1 oder 2, dadurch gekennzeichnet, daß der Temperaturfühler (10) stabförmig ausgebildet ist.

4. Armatur nach Anspruch 2 oder 3, dadurch gekennzeichnet, daß der Temperaturfühler (10) in der Symmetrieebene der halbzylinderförmigen Wände (7, 8) angeordnet ist.

## Revendications

1. Accessoire antiexplosion et antidétona- tion comprenant un dispositif antipropagation de flamme et un frein de détonation et convenant pour des récipients, tubes ou enceintes analogues dans lesquels des milieux exposés à un risque d'explosion sont produits, emmagasinés, versés ou transportés, caractérisé en ce qu'il comprend une sonde de température (10) qui est montée à l'extérieur du récipient ou enceinte analogue devant le dispositif antipropagation de flamme (3) et à l'intérieur du frein de détonation (6).

2. Accessoire suivant la revendication 1, caractérisé en ce qu'il comprend deux brides (1, 5) disposées perpendiculairement l'une à l'autre, le frein de détonation (6) comprend une paroi de réflexion hémicylindrique (7) et une paroi opposée (8) également hémicylindrique, mais de plus petit diamètre, et la sonde de température (10) est montée entre les deux parois hémicylindriques (7, 8).

3. Accessoire suivant la revendication 1 ou 2, caractérisé en ce que la sonde de température (10) est en forme de tige.

4. Accessoire suivant la revendication 2 ou 3, caractérisé en ce que la sonde de température (10) est montée dans le plan de symétrie des parois hémicylindriques (7, 8).

## Claims

1. Explosion and detonation protected fitting with a flame barrier and a detonation brake for containers, tubes or similar in which media endangered by explosion are produced, stored, filled or transported characterised by a temperature sensor (10) which is arranged outside the container or the like in front of the flame barrier (3) and inside the detonation brake (6).

2. Fitting according to claim 1 characterised in that the fitting has two flanges (1, 5) arranged at right angles to each other, that the detonation brake (6) has a half cylindrical reflection wall (7) and an oppositely located, also half cylindrical wall (8), which however has a smaller diameter and that the temperature sensor (10) is arranged between both half cylindrical walls (7, 8).

3. Fitting according to claim 1 or 2 characterised in that the temperature sensor (10) is rod-shaped.

4. Fitting according to claim 2 or 3 characterised in that the temperature sensor (10) is arranged in the plane of symmetry of the half cylindrical walls (7, 8).
